# EUROPÄISCHE PATENTSCHRIFT

(11) **EP 2 765 559 B1**
(45) Veröffentlichungstag und Bekanntmachung des Hinweises auf die Patenterteilung: **04.11.2020**
(21) Anmeldenummer: 13154681.4
(22) Anmeldetag: 08.02.2013
(51) Int. Cl.: G07D 3/14, G07D 3/16, G07D 3/10

(54) **Vorrichtung zum Sortieren von Münzen**
Coin sorting apparatus
Dispositif destiné à trier des pièces de monnaie

(43) Veröffentlichungstag der Anmeldung: 13.08.2014
(73) Patentinhaber: Wincor Nixdorf International GmbH, 33106 Paderborn (DE)
(72) Erfinder: Neumann, Thorsten, 33106 Paderborn (DE)

(56) Entgegenhaltungen:
- EP-A1- 2 023 301
- DE-A1- 3 724 994
- US-A- 3 785 386

## Beschreibung

Die Erfindung betrifft eine Vorrichtung zum Sortieren von Münzen, die einen ersten und mindestens einen zweiten Aufnahmebehälter zur Aufnahme von Münzen umfasst. Ferner hat die Vorrichtung eine Vereinzelungseinheit zur Vereinzelung von Münzen und eine Transporteinheit zum Transport von Münzen von der Vereinzelungseinheit zu dem stromabwärts der Vereinzelungseinheit angeordneten ersten Aufnahmebehälter und dem stromabwärts des ersten Aufnahmebehälters angeordnete zweiten Aufnahmebehälter, wobei die Transporteinheit einen ersten Transportabschnitt und einen zweiten Transportabschnitt aufweist. Der erste Transportabschnitt ist zwischen der Vereinzelungseinheit und dem ersten Aufnahmebehälter angeordnet, so dass entlang des ersten Transportabschnitts sowohl die dem ersten Aufnahmebehälter als auch die dem zweiten Aufnahmebehälter zuzuführende Münzen transportiert werden. Der zweite Transportabschnitt ist zwischen dem ersten und dem zweiten Transportbehälter angeordnet, so dass entlang ihm nur die dem ersten Aufnahmebehälter nicht zugeführten Münzen transportiert werden.

Bei Vorrichtung zur Eingabe und/oder Ausgabe von Münzen werden die als unsortierte Münzmenge eingegebenen Münzen, nachdem sie vereinzelt wurden, ihre Echtheit überprüft wurde und ihre Denomination ermittelt wurde, in Abhängigkeit ihrer Denomination auf eine Vielzahl von Aufnahmebehältern, sogenannte Münzhopper, verteilt. Insbesondere erfolgt eine sortenreine Speicherung der Münzen, d.h., dass für jede Denomination mindestens ein Aufnahmebehälter vorgesehen ist.

Hierzu ist insbesondere eine Sortierstrecke vorgesehen, die eine Auflagefläche umfasst, auf der die Münzen beim Transport aufliegen und in der mehrere Löcher mit in Transportrichtung der Münzen zunehmender Größe angeordnet sind. Unterhalb jedes dieser Löcher ist einer der Münzaufnahmebehälter angeordnet, so dass die Münzen in Abhängigkeit ihrer Größe auf die einzelnen Aufnahmebehälter verteilt werden. Aufgrund der hohen Verarbeitungsgeschwindigkeit und der unterschiedlichen Beschaffenheit der Münzen kann es hierbei jedoch vorkommen, dass versehentlich eine Münze einem falschen Aufnahmebehälter zugeführt wird. Dies ist insbesondere dann kritisch, wenn die Münzen auch wieder ausgezahlt werden, da, wenn eine falsche Münze in einem Münzhopper aufgenommen ist, somit der falsche Geldbetrag ausgezahlt würde.

Es sind daher Vorrichtung bekannt, bei denen zur Ermittlung der korrekten Zuführung der einzelnen Münzen auf die einzelnen Aufnahmebehälter im Eingangsbereich der Aufnahmebehälter oder in dem Bereich zwischen dem Loch und dem Aufnahmebehälter, also auf jeden Fall in dem Bereich, in dem sich die Münzen im freien Fall befinden, Lichtschranken zur Detektion der Münzen angeordnet sind. Solche Vorrichtung sind beispielsweise aus den Dokumenten DE 20 2006 007 932 U1 und DE 29807688 U1 bekannt. Problematisch hieran ist es, dass bei im freien Fall befindlichen Münzen es leicht dazu kommen kann, dass aufgrund der Rotation der Münzen und der dichten Abfolge von hintereinander zugeführten Münzen, der Lichtstrahl der Lichtschranke bei zwei hintereinander zugeführten Münzen durchgängig unterbrochen ist, so dass die beiden Münzen von der Lichtschranke nur als eine Münze wahrgenommen werden. Ebenfalls kann es eventuell dazu kommen, dass eine Münze bei unglücklicher Rotation und Lage den Lichtstrahl überhaupt nicht unterbricht. Beides hat zur Folge, dass es zu fehlerhaften Ermittlungen der Anzahl der zugeführten Münzen zu dem entsprechenden Aufnahmebehälter kommt. Ferner kann es vorkommen, dass der Lichtstrahl der Lichtschranke dauerhaft durchbrochen ist, wenn der Aufnahmebehälter einen so hohen Füllstand hat, dass die aufgenommen Münzen bis in den Bereich der Lichtschranke gestapelt sind.

Aus den Dokument US 3,785,386 A ist eine Vorrichtung zum Sortieren von Münzen bekannt, bei der die Münzen entlang einer Transportstrecke transportiert werden, in der mehrere Löcher vorgesehen sind, die stromabwärts größer werden, sodass die Münzen entsprechend ihrer Größe und somit ihrer Denomination in verschiedene Aufnahmebehälter fallen. Zwischen jeweils zwei Löchern ist ein Sensor angeordnet, der die Anzahl der an ihm vorbeitransportierten Münzen ermittelt. Durch Bildung des Differenzwertes zwischen der vor einem Loch und der hinter einem Loch ermittelten Anzahl an Münzen wird die Anzahl der dem jeweiligen Loch und somit dem zugehörigen Aufnahmebehälter zugeführten Münzen ermittelt.

Das Dokument DE 37 24 994 A1 beschreibt eine weitere Vorrichtung zum Sortieren von Münzen, bei dem ebenfalls die Münzen entlang einer Sortierstrecke mit größer werdenden Löchern transportiert werden, zwischen denen wiederum Sensoren zur Ermittlung der Anzahl der den jeweiligen Löchern zugeführten Münzen angeordnet sind.

Es ist Aufgabe der Erfindung, eine Vorrichtung zum Sortieren von Münzen anzugeben, bei der auf einfache Weise eine Überwachung der planmäßigen Zuführung der Münzen auf die einzelnen Aufnahmebehälter zuverlässig möglich ist.

Diese Aufgabe wird durch eine Vorrichtung mit den Merkmalen des Anspruchs 1 gelöst. Vorteilhafte Weiterbildungen der Erfindung sind in den abhängigen Ansprüchen angegeben.

Erfindungsgemäß ist in dem ersten Transportabschnitts ein erster Sensor zur Detektion entlang des ersten Transportabschnitts transportierter Münzen angeordnet. Ebenso ist in dem zweiten Transportabschnitt ein zweiter Sensor zur Detektion von entlang des zweiten Transportabschnitts transportierten Münzen angeordnet. Eine Steuereinheit ermittelt die Anzahl der dem ersten Aufnahmebehälter zugeführten Münzen in Abhängigkeit der von dem ersten Sensor und von dem zweiten Sensor gewonnenen Informationen. Während des Transportes entlang des ersten Transportabschnitts und des zweiten Transportabschnitts haben die Münzen eine vorgegebene Ausrichtung und rotieren auch nicht. Die Münzen liegen insbesondere auf einer Auflagefläche auf, entlang derer sie sich bewegen. Durch das Vorsehen der Sensoren in diesen Transportabschnitten der Transporteinheit wird sichergestellt, dass die einzelnen Münzen zuverlässig erkannt werden können, so dass die Anzahl der entlang des ersten Transportabschnittes und die Anzahl der entlang des zweiten Transportabschnittes transportierten Münzen zuverlässig ermittelt werden kann. Entsprechend kann durch die Berechnung der im ersten Aufnahmebehälter zugeführten Münzen auf Grundlage dieser beiden Werte mit hoher Genauigkeit erfolgen.

Des Weiteren wird durch die Anordnung der Sensoren in den Transportabschnitten und somit außerhalb der Aufnahmebehälter sichergestellt, dass es nicht dazu kommen kann, dass bei einem hohen Füllstand des Aufnahmebehälters (sogenannter Türmchenbildung) dauerhaft mindestens eine Münze in dem Detektionsbereich des Sensors angeordnet ist und somit eine Erfassung weiterer zugeführter Münzen verhindert.

Die Begriffe stromaufwärts und stromabwärts beziehen sich auf die Transportrichtung der Münzen entlang des Transportweges, innerhalb dessen sie in der Vorrichtung transportiert werden.

Die Steuereinheit ermittelt mithilfe des ersten Sensors die Anzahl der entlang des ersten Transportabschnittes transportierten Münzen und mithilfe des zweiten Sensors die Anzahl der entlang des zweiten Transportabschnittes transportierten Münzen. Ferner ermittelt die Steuereinheit die Anzahl der dem ersten Aufnahmebehälter zugeführten Münzen insbesondere durch Subtraktion der Anzahl der entlang des zweiten Transportabschnittes transportierten Münzen von der Anzahl der entlang des ersten Transportabschnittes transportierten Münzen. Da die Differenz zwischen den entlang des ersten und der entlang des zweiten Transportabschnittes transportierten Münzen nur dem ersten Aufnahmebehälter zugeführt worden sein kann, kann hierüber die entsprechende Anzahl zuverlässig ermittelt werden.

Bei einer besonders bevorzugten Ausführungsform der Erfindung ist mindestens ein dritter Aufnahmebehälter zur Aufnahme von Münzen vorgesehen. Es ist besonders vorteilhaft, wenn eine Vielzahl weiterer Aufnahmebehälter zur Aufnahme von Münzen vorgesehen ist. Insbesondere entspricht die Anzahl der vorgesehenen Aufnahmebehälter der Anzahl der verschiedenen Denominationen des zu handhabenden Währungssatzes. Bei Euro-Münzen sind somit insbesondere acht Aufnahmebehälter vorgesehen, wobei die Aufnahmebehälter bezogen auf die Transportrichtung hintereinander angeordnet sind. In dem zwischen zwei hintereinander angeordneten Aufnahmebehältern befindlichen Transportabschnitt der Transporteinheit ist jeweils ein Sensor zur Detektion von Münzen vorgesehen. Die Steuereinheit ermittelt dann die Anzahl der einem der Aufnahmebehälter zugeführten Münzen jeweils durch Subtraktion der in dem hinter dem Aufnahmebehälter angeordneten Transportabschnitt ermittelten Anzahl von der Anzahl von Münzen, die in dem vor dem Aufnahmebehälter befindlichen Transportabschnitt ermittelt wurden. Somit kann auf einfache Weise die Anzahl der zugeführten Münzen für jeden Aufnahmebehälter ermittelt werden.

Für den in Transportrichtung gesehen letzten Aufnahmebehälter ist es nicht notwendig, einen weiteren Sensor nach diesem vorzusehen, so dass die Steuereinheit als die Anzahl der ihm zugeführten Münzen die Anzahl, die von dem unmittelbar vor dem letzten Aufnahmebehälter angeordneten Sensor ermittelt wurde, annimmt. Sowohl der erste Sensor als auch der zweite Sensor umfassen vorzugsweise jeweils eine Lichtschranke, wobei durch Unterbrechung der Lichtschranke jeweils der Transport einer Münze entlang dieses Transportabschnittes detektiert wird. Bei einer bevorzugten Ausführungsform der Erfindung umfassen auch die weiteren Sensoren zur Detektion von Münzen jeweils eine Lichtschranke. Die Verwendung von Lichtschranken hat den Vorteil, dass mit ihrer Hilfe die Münzen einfach und zuverlässig detektiert werden können und die Lichtschranken kostengünstig in der Anschaffung sind. Alternativ können statt Lichtschranken auch Ultraschallsensoren, kapazitive Sensoren und/oder induktive Sensoren verwendet werden. Ebenso ist es auch möglich, dass in den verschiedenen Transportabschnitten unterschiedliche Arten von Sensoren verwendet werden.

Ferner ist eine Prüfungseinheit zur Ermittlung der Denomination von zugeführten Münzen vorgesehen, wobei die Steuereinheit anhand der ermittelten Denominationen für jeden Aufnahmebehälter einen Soll-Wert der ihm planmäßig zuzuführenden Münzen festlegt. Insbesondere ist für jeden Münzaufnahmebehälter voreingestellt, wie viele Münzen welcher Denomination ihm zugeführt werden sollen. Anhand dieses vorgegebenen Schemas ermittelt die Steuereinheit mit dem Vergleich der entsprechenden Anzahl an Münzen der einzelnen Denominationen wie viele Münzen dem jeweiligen Aufnahmebehälter zugeführt werden müssten, wenn die Zuführung gemäß der voreingestellten Verteilung erfolgt.

Die Prüfungseinheit dient insbesondere nicht nur zur Ermittlung der Denomination sondern auch zur Überprüfung der Echtheit der Münzen. Als unecht klassifizierte Münzen und/oder sonstige Gegenstände werden insbesondere aussortiert, bevor die anderen Münzen durch die Transporteinheit den Aufnahmebehältern zugeführt werden.

Die Prüfungseinheit ist insbesondere stromaufwärts der Transporteinheit und stromabwärts der Vereinzelungseinheit angeordnet.

Die Steuereinheit vergleicht für mindestens einen der Aufnahmebehälter die mithilfe der Sensoren ermittelte Anzahl der zugeführten Münzen, also die Ist-Anzahl, mit dem entsprechenden Soll-Wert. Es ist besonders vorteilhaft, wenn die Steuereinheit für jeden Aufnahmebehälter einen Vergleich der tatsächlich zugeführten Anzahl mit dem Soll-Wert durchführt. Über diesen Vergleich kann die Steuereinheit auf einfache Weise ermitteln, ob die Verteilung der Münzen auf die einzelnen Münzaufnahmebehälter entsprechend des vorgegebenen Schemas erfolgt ist oder ob eine Münze einem falschen Aufnahmebehälter zugeführt wurde.

Die Steuereinheit führt den Vergleich zwischen dem Soll-Wert und der tatsächlich zugeführten Anzahl von Münzen nach der Zuführung jeder einzelnen Münze aus.

Der Vergleich nach der Zuführung jeder einzelnen Münze hat den Vorteil, dass sofort erkannt werden kann, wenn ein Fehler vorliegt. Da die Auszahlung von Münzen sowieso erst dann wieder erfolgt, wenn alle Münzen einer auf einmal eingegebenen Münzmenge auf die Aufnahmebehälter verteilt wurden, besteht während der Aufteilung der Münzen auch nicht die Gefahr, dass aufgrund der fehlerhaften Zuführung einer Münze zu einem falschen Aufnahmebehälter ein falscher Betrag ausgezahlt werden könnte.

Bei einer besonders bevorzugten Ausführungsform der Erfindung ermittelt die Steuereinheit nicht nur, dass mindestens eine Münze einem falschen Aufnahmebehälter zugeführt wurde, sondern bestimmt konkret, welchem Aufnahmebehälter die falsche Münze zugeführt wurde. Dies kann dadurch passieren, dass die Steuereinheit vergleicht, welchen Aufnahmebehältern zuwenig und welchen Aufnahmebehältern insbesondere zuviel Münzen zugeführt wurden. Wurden einem Aufnahmebehälter mehr Münzen zugeführt als Münzen der entsprechenden Denomination eingegeben wurden, muss in einem solchen Aufnahmebehälter mindestens eine falsche Münze aufgenommen sein.

Es ist besonders vorteilhaft, wenn die Steuereinheit bei der Ausgabe von Münzen über eine Ausgabeeinheit diejenigen Aufnahmebehälter, in denen mindestens eine für diesen Aufnahmebehälter bestimmte Münze aufgenommen wurde, nicht verwendet. Die Steuereinheit ersetzt hierzu insbesondere die versehentlich diesem Aufnahmebehälter zu entnehmende Denomination durch eine entsprechende Anzahl von Münzen anderer Denominationen aus anderen Aufnahmebehältern.

Bei einer alternativen Ausführungsform der Erfindung kann die Steuereinheit auch nicht nur diejenigen Aufnahmebehälter, in denen eine nicht zugeordnete Münze aufgenommen wurde, sondern alle Aufnahmebehälter, bei denen der Istwert von dem Soll-Wert abweicht, nicht für die spätere Auszahlung verwenden.

Die Transporteinheit ist insbesondere derart ausgebildet, dass sie eine Auflagefläche aufweist, auf der die Münzen während des Transportes entlang der Transporteinheit aufliegen. In der Auflagefläche sind insbesondere mehrere Löcher vorgesehen, wobei unterhalb eines jeden Loches jeweils einer der Aufnahmebehälter angeordnet ist. Die Löcher unterscheiden sich in ihrer Größe, wobei die Größe der Löcher in Transportrichtung gesehen von Loch zu Loch zunimmt, so dass die Münzen entsprechend ihrer Größe und somit entsprechend ihrer Denomination, ohne dass aktiv zu steuernde Elemente notwendig sind, auf die einzelnen Aufnahmebehälter verteilt werden. Somit wird eine einfache, kostengünstige Lösung für eine effektive Sortierung erreicht.

Die Sensoren sind vorzugsweise kurz vor den Löchern angeordnet, so dass mit ihnen die Anzahl der den Löchern zugeführten Münzen bestimmt werden kann. Der Abstand ist hierbei derart gewählt, dass die Münzen, wenn sie vorbeitransportiert werden, noch auf der Auflagefläche aufliegen und sich noch nicht in dem Fall in das Loch hinein befinden. Bei einer alternativen Ausführungsform der Erfindung können anstelle einer Auflagefläche mit Löchern auch aktiv gesteuerte Elemente zum Aussortieren der Münzen auf die jeweiligen Aufnahmebehälter verwendet werden.

Ferner ist vorteilhaft, wenn die Vorrichtung eine Ausgabeeinheit zur Ausgabe von Informationen aufweist, wobei die Steuereinheit, wenn sie die fehlerhafte Zuführung mindestens einer Münze zu einem Aufnahmebehälter ermittelt hat, die Ausgabeeinheit derart ansteuert, dass sie eine Information hierüber an eine Bedienperson ausgibt. Die Ausgabe kann insbesondere über ein Display, einen Warnton, und/oder einen Bildschirm erfolgen. Somit kann eine Bedienperson auf einfache Weise die fehlerhafte Sortierung beheben. Da die Bedienperson über die Information insbesondere konkret weiß, in welchem der Aufnahmebehälter eine Münze fehlerhaft zugeführt wurde, muss die Bedienperson nur diesen Aufnahmebehälter entsprechend manuell korrigieren.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

Es zeigen:
- Figur 1: eine schematische Darstellung einer Vorrichtung zum Sortieren von Münzen;
- Figur 2: eine stark vereinfachte Seitenansicht eines Ausschnitts der Vorrichtung zur Handhabung von Münzen;
- Figur 3: eine stark vereinfachte Darstellung einer Draufsicht aus dem Ausschnitt aus Figur 2;
- Figur 4: eine Tabelle von einer Folge zugeführter Münzen und möglichen Verteilungen auf die einzelnen Aufnahmebehälter; und
- Figur 5: eine Tabelle der sich in den einzelnen Fällen nach Figur 4 sich ergebenden Sensorwerte.

In Figur 1 ist eine schematische Darstellung einer Vorrichtung 10 zum Sortieren von Münzen dargestellt. Bei der Vorrichtung 10 handelt es sich insbesondere um eine Vorrichtung zur Eingabe und/oder Ausgabe von Münzen. Die einzugebenden Münzen werden hierbei über eine Eingabefach 12 eingegeben und einer Vereinzelungseinheit 14 zum Vereinzeln der eingegebenen Münzen zugeführt. Die Vereinzelungseinheit 14 ist insbesondere in Form einer Münzzentrifuge ausgebildet, bei der die Münzen durch auf sie einwirkende Zentrifugalkräfte einzeln durch ein Loch in der Wandung der Münzzentrifuge transportiert werden. Die vereinzelten Münzen werden mithilfe einer Prüfungseinheit 16 auf ihre Echtheit überprüft. Als unecht klassifizierte Münzen und/oder Fremdgegenstände werden aussortiert. Bei als echt klassifizierten Münzen wird die Denomination ermittelt. Anschließend werden die Münzen mit Hilfe einer Transporteinheit 18 auf Münzaufnahmebehälter verteilt, von denen einer beispielhaft mit dem Bezugszeichen 20 bezeichnet ist. Im dargestellten Beispiel sind fünf Aufnahmebehälter 20 vorgesehen. Der Einfachheit halber ist in Figur 1, wie auch in den folgenden Figuren 2 und 3 die Transporteinheit 18 linear dargestellt. Die Transporteinheit 18 kann aber auch jede andere Form haben. Insbesondere können die Transporteinheit 18, und somit auch die Aufnahmebehälter 20, kreisförmig um die Münzzentrifuge 14 angeordnet sein, so dass ein besonders kompakter Aufbau erreicht wird. Die in den Aufnahmebehältern 20 aufgenommenen Münzen können diesen wieder entnommen werden und über eine Ausgabeeinheit 22 ausgegeben werden.

In Figur 2 ist eine stark vereinfachte Darstellung eines Ausschnitts der Vorrichtung 10 nach Figur 1 dargestellt, wobei nur die Prüfungseinheit 16 und die Transporteinheit 18 dargestellt sind. In Figur 3 ist eine Draufsicht auf diesen Ausschnitt gezeigt.

Die Transporteinheit 18 umfasst eine Auflagefläche 30, auf der die Münzen 31 mit ihrer Vorder- oder Rückseite aufliegend in eine Transportrichtung P1 transportiert werden. Hierbei liegen die Münzen 31 mit ihrem Kanten an einem Führungselement 42 an, so dass sie eine vorbestimmte Ausrichtung auf der Auflagefläche 30 haben.

In der Auflagefläche 30 sind fünf Löcher 32 bis 40 vorgesehen, wobei jedem Loch genau ein Aufnahmebehälter 20 angeordnet ist. So ist unter dem ersten Loch 32 ein erster Aufnahmebehälter 20, unter dem zweiten Loch 32 ein zweiter Aufnahmebehälter 20, unter dem dritten Loch 36 ein dritter Aufnahmebehälter 20, unter dem vierten Loch 38 ein vierter Aufnahmebehälter 20 und unter dem fünften Loch 40 ein fünfter Aufnahmebehälter 20 angeordnet. Hierbei können die Aufnahmebehälter 20 derart angeordnet sein, dass Münzen, die durch das entsprechende Loch 32 bis 40 hindurchfallen, direkt in diesen Aufnahmebehälter 20 hineinfallen. Alternativ können auch noch weitere Transport- und/oder Umlenkelemente vorgesehen sein, über die die Münzen 31 transportiert bzw. umgelenkt werden, bevor dann dem eigentlichen Aufnahmebehälter 20 zugeführt werden.

Die Abmessungen der Löcher 32 bis 40 nimmt in Transportrichtung P1 gesehen zu, so dass, wie in Figur 3 durch die beiden beispielhaft dargestellten Münzen 31 gut zu erkennen ist, zunächst die kleinsten Münzen 31 durch das erste Loch 32 aussortiert werden, dann die nächstgrößeren Münzen 31 durch das zweite Loch 34 usw. Somit können die Münzen 31 aufgrund ihrer Größe und somit aufgrund ihrer Denomination auf die einzelnen Aufnahmebehälter 20 verteilt werden.

Durch die Löcher 32 bis 40 ist die Transportstrecke, entlang derer die Münzen mithilfe der Transporteinheit 18 transportiert werden, in einen ersten Transportabschnitt 52, einen zweiten Transportabschnitt 54, einen dritten Transportabschnitt 56, einen vierten Transportabschnitt 58 und einen fünften Transportabschnitt 60 unterteilt, wobei der erste Transportabschnitt 52 zwischen der Prüfungseinheit 16 und dem erstem Loch 32, der zweite Transportabschnitt 54 zwischen dem ersten Loch 32 und dem zweiten Loch 34, der dritte Transportabschnitt 56 zwischen dem zweiten Loch 34 und dem dritten Loch 36, der vierte Transportabschnitt 58 zwischen dem dritten Loch 36 und dem vierten Loch 38 und der fünfte Transportabschnitt 60 zwischen dem vierten Loch 38 und dem fünften Loch 40 angeordnet sind. Innerhalb jedes dieser Transportabschnitte 52 bis 60 ist jeweils ein als Lichtschranke 62 bis 70 ausgebildeter Sensor angeordnet, mit deren Hilfe die entlang des jeweiligen Transportabschnittes 52 bis 60 transportierten Münzen 31 erfasst werden können.

Mithilfe der über die Lichtschranken 62 bis 70 gewonnenen Informationen, also die entlang der jeweiligen Transportabschnitte 52 bis 60 transportierte Anzahl an Münzen 31, kann eine Steuereinheit 24 der Vorrichtung 10 auf einfache Weise die in das jeweilige Loch 32 bis 40 hineingefallene Münzen 31 und somit dem jeweiligen Aufnahmebehälter 20 zugeführten Münzen 31 ermitteln.

Zur Ermittlung der dem ersten Aufnahmebehälter 20 zugeführter Münzen 31, also derjenigen Münzen 31, die aus der Transportstrecke durch das erste Loch 32 gefallen sind, subtrahiert die Steuereinheit 21 der mithilfe der zweiten Lichtschranke 64 ermittelten Anzahl an Münzen 31 die Anzahl der mithilfe der ersten Lichtschranke 62 im ersten Transportabschnitt 52 ermittelten Münzen 31.

Die Ermittlung der den einzelnen Löchern 32 bis 40 und somit den Aufnahmebehältern 20 zugeführten Münzen 31 mithilfe von entlang der Transportweges der Transporteinheit 18 vor den Löchern 32 bis 40 angeordneten Lichtschranken 62 bis 70 hat gegenüber von unterhalb der Löcher 32 bis 40 angeordneten Lichtschranken den Vorteil, dass die Münzen 31 während ihrer Detektion über die Lichtschranke 62 bis 70 in einer vorbestimmten Ausrichtung auf der Auflagefläche 30 aufliegen und an dem Führungselement 32 anliegen.

Dieser hat den Vorteil, dass jede Münze zuverlässig einzeln erkannt werden kann. Da alle Münzen 31 mit ihrer Kante an dem Führungselement 32 anliegen, ist zwischen zwei hintereinander transportierten Münzen 31 immer zumindest im unmittelbar an das Führungselement 32 angrenzenden Bereich eine freie Lücke, da die Münzen 31 alle kreisförmig sind. Da die Lichtschranken 62 bis 70 derart ausgerichtet sind, dass ihr Lichtstrahl in diesem Bereich angeordnet ist, wird sichergestellt, dass es nicht vorkommen kann, dass der Lichtstrahl von zwei hintereinander transportierten Münzen 31 durchgängig unterbrochen wird und somit zwei Münzen 31 nur als eine Münze 31 gewertet würden.

Somit können die den einzelnen Löchern 32 bis 40 und somit den einzelnen Aufnahmebehältern 20 zugeführten Münzen 31 auf einfache Weise zuverlässig und sicher ermittelt werden.

In Figur 4 ist eine Tabelle einer Abfolge von zugeführten Münzen dargestellt, wobei in der ersten Zeile 71 die jeweils nacheinander der Transporteinheit 18 zugeführten Münzen 31 mit ihrer jeweiligen Denomination aufgelistet sind. Hierbei werden in dem angenommenen Beispiel Münzen fünf verschiedener Denominationen, nämlich der Denomination A, B, C, D und E zugeführt, wobei die Münzen der Denomination A planmäßig über das erste Loch 32 dem ersten Aufnahmebehälter 20, die Münze der Denomination B über das zweite Loch 34 dem zweiten Aufnahmebehälter 20, die Münze der Denomination C über das dritte Loch 36 dem dritten Aufnahmebehälter 20, die Münze der Denomination D über das vierte Loch 38 dem vierten Aufnahmebehälter 20 und die Münze der Denomination E über das fünfte Loch 40 dem fünften Aufnahmebehälter 20 zugeführt werden sollen.

In der zweiten Zeile 72 ist die Sollverteilung der Münzen auf die einzelnen Löcher 32 bis 40 und somit auf die entsprechenden Aufnahmebehälter 20 dargestellt, wobei die in der Zeile 72 angegebenen Zahlen den Bezugszeichen der entsprechenden Löcher 31 bis 40 entsprechen. Bei der Sollverteilung werden somit alle Münzen der Denomination A durch das erste Loch 32, alle Münzen der Denomination B durch das zweite Loch 34, alle Münzen der Denomination C durch das dritte Loch 36, alle Münzen der Denomination D durch das vierte Loch 38 und alle Münzen der Denomination E durch das fünfte Loch 40 transportiert. Somit werden bei der Sollverteilung entsprechend der Zeile 72 fünfzehn Münzen entlang des ersten Transportabschnittes 52 transportiert, so dass von dem ersten Sensor 62 fünfzehn Münzen detektiert werden. Von diesen fünfzehn Münzen werden allen Münzen der Denomination A, also vier Münzen, durch das erste Loch 32 hindurchtransportiert, so dass entlang des zweiten Transportabschnittes 54 nur noch elf Münzen transportiert und entsprechend von dem zweiten Sensor 64 erfasst werden. Durch das zweite Loch 34 fallen alle Münzen der Denomination B, also drei Münzen, so dass entlang des dritten Transportabschnittes 56 nur noch acht Münzen transportiert werden. Entsprechend erfasst auch der dritte Sensor 66 nur noch acht Münzen.

Da anschließend alle Münzen der Denomination C, also vier Münzen, durch das dritte Loch 36 hindurchfallen, werden entlang des vierten Transportabschnittes 58 nur noch vier Münzen transportiert, die entsprechend von dem vierten Sensor 68 erfasst werden.

Die beiden Münzen der Denomination D fallen in das vierte Loch 38, so dass entlang des fünften Transportabschnittes 60 nur noch die beiden verbleibenden Münzen der Denomination E transportiert werden und von dem fünften Sensor 70, also von der Lichtschranke 70, erfasst werden.

In Figur 5 sind diese entsprechenden Werte der einzelnen Sensoren 62 bis 70 in der Spalte 82 eingetragen. In der Spalte 84 ist jeweils die Differenz zwischen den jeweiligen Werten der entsprechenden Sensoren 62 bis 70 angegeben, d.h. diejenigen Werte, die auch von der Steuereinheit 24 durch die entsprechende Subtraktion der Werte zweier benachbarter Sensoren 62 bis 70 ermittelt werden und die die Anzahl der dem Loch 32 bis 40, das zwischen den beiden Sensoren 62 bis 70 angeordnet ist, zugeführten Münzen entspricht.

In der dritten Zeile 74 der Tabelle nach Figur 4 ist ein erstes Fehlerszenario dargestellt, bei dem die fünfte Münze anstelle des zweiten Lochs 34 nun erst dem dritten Loch 36 zugeführt wird. In der Spalte 86 in der Tabelle aus Figur 5 sind die Sensorwerte dargestellt, die sich bei diesem entsprechenden ersten Fehlerszenario ergeben. Die Spalte 88 gibt die Differenzwerte zwischen die jeweils durch die Sensoren 62 bis 70 ermittelten Werte an. Bei diesem ersten Fehlerszenario kann die Steuereinheit 24 durch Vergleich der nun erhaltenen Ist-Werte mit den eigentlichen Soll-Werten, wie diese in Spalte 84 angegeben sind, auf einfache Weise ermitteln, dass fehlerhafterweise eine Münze, die eigentlich dem zweiten Aufnahmebehälter 20 durch das zweite Loch 34 hätte zugeführt werden sollen, fehlerhafterweise dem dritten Aufnahmebehälter 20 durch das dritte Loch 36 zugeführt wurde.

Bei einer bevorzugten Ausführungsform sperrt die Steuereinheit 24 in einem solchen Fall den dritten Aufnahmebehälter 20 für die Auszahlung von Münzen 31, so dass nicht aus Versehen eine falsche Denomination ausgezahlt werden kann. Zusätzlich kann insbesondere auch eine Fehlermeldung ausgegeben werden, so dass eine Bedienperson weiß, in welchem Aufnahmebehälter 20 es zu einem Fehler gekommen ist und die Bedienperson diesen Fehler entsprechend korrigieren kann.

In der vierten Zeile der Tabelle aus Figur 4 ist ein zweites Fehlerszenario dargestellt, bei dem die fünfte Münze anstelle des zweiten Loches 34 erst in das vierte Loch 38 hineinfällt. Wie die sich ergebenen Ist-Werten der Sensoren 62 bis 70 in Spalte 90 der Tabelle aus Figur 5 und die sich hieraus errechnenden Differenzen in Spalte 92 zeigen, ermittelt die Steuereinheit 24 in diesem Fall, dass dem zweiten Aufnahmebehälter 20 nur zwei anstatt von drei Münzen und dafür dem vierten Aufnahmebehälter 20 drei anstelle von nur zwei Münzen zugeführt wurden.

In der Zeile 78 aus Figur 4 ist ein weiteres Fehlerszenario dargestellt, bei dem die sechste Münze 31 anstelle durch das erste Loch 32 durch das zweite Loch 34 und die elfte Münze anstelle durch das zweite Loch 34 durch das dritte Loch 36 hindurchfällt. In den Spalten 94 und 96 sind die sich hieraus ergebenden Sensormesswerte und die sich hieraus ableitenden Differenzwerte angegeben.

In Zeile 80 in Figur 4 ist ein weiteres Fehlerszenario dargestellt, bei dem die zehnte Münze anstelle durch das erste Loch 32 durch das zweite Loch 34 und die zwölfte Münze anstelle durch das dritte Loch 36 durch das vierte Loch 38 hindurchfällt. Wie die sich ergebenden Ist-Werte in den Spalten 98 und 100 der Tabelle nach Figur 5 zeigen, ergeben sich bei dieser Konstellation für den ersten, den zweiten, den dritten und den vierten Aufnahmebehälter 20 jeweils eine Abweichung des Ist-Bestandes von dem Soll-Bestand, wobei insbesondere die Aufnahme von zu vielen Münzen in dem zweiten Aufnahmebehälter und dem vierten Aufnahmebehälter kritisch ist.

Bei einer alternativen Ausführungsform der Erfindung können anstelle von Lichtschranken 62 bis 70 auch anderen Sensoren, insbesondere andere optische Sensoren, Ultraschallsensoren, kapazitive Sensoren und/oder induktive Sensoren verwendet werden. Des Weiteren ist alternativ möglich, dass weniger als fünf Aufnahmebehälter 20 und entsprechend weniger als fünf Löcher 32 bis 40 oder mehr als fünf Aufnahmebehälter 20 und entsprechend mehr als fünf Löcher 32 bis 40, insbesondere acht Aufnahmebehälter 20, verwendet werden.

### Bezugszeichenliste

- 10: Vorrichtung
- 12: Eingabefach
- 14: Vereinzelungseinheit
- 16: Prüfungseinheit
- 18: Transporteinheit
- 20: Aufnahmebehälter
- 22: Ausgabeeinheit
- 24: Steuereinheit
- 30: Auflagefläche
- 32 bis 40: Loch
- 31: Münze
- 42: Führungselement
- 52 bis 60: Transportabschnitt
- 62 bis 70: Sensor
- 71 bis 80: Zeile
- 82 bis 100: Spalte
- P1: Transportrichtung

## Patentansprüche

1. Vorrichtung zum Sortieren von Münzen,
mit einem ersten und mindestens einem zweiten Aufnahmebehälter (20) zur Aufnahme von Münzen (31),
einer Vereinzelungseinheit (14) zur Vereinzelung von Münzen (31), und
mit einer Transporteinheit (18) zum Transport von Münzen (31) von der Vereinzelungseinheit (14) zu dem stromabwärts der Vereinzelungseinheit (14) angeordneten ersten Aufnahmebehälter (20) und dem stromabwärts des ersten Aufnahmebehälters (20) angeordneten zweiten Aufnahmebehälter (20), wobei die Transporteinheit (18) einen ersten Transportabschnitt (52), der zwischen der Vereinzelungseinheit (14) und dem ersten Aufnahmebehälter (20) angeordnet ist und entlang dessen sowohl die dem ersten Aufnahmebehälter (20) als auch die dem zweiten Aufnahmebehälter (20) zuzuführenden Münzen transportiert werden, und einen zweiten Transportabschnitt (54), der zwischen dem ersten Aufnahmebehälter (20) und dem zweiten Aufnahmebehälter (20) angeordnet ist und entlang dessen nur die nicht dem ersten Aufnahmebehälter (20) zugeführten Münzen transportiert werden, aufweist,
wobei in dem ersten Transportabschnitt (52) ein erster Sensor (62) zur Detektion von entlang des ersten Transportabschnitts (52) transportierten Münzen (31) angeordnet ist,
in dem zweiten Transportabschnitt (54) ein zweiter Sensor (64) zur Detektion von entlang des zweiten Transportabschnitts (54) transportierten Münzen (31) angeordnet ist, und
eine Steuereinheit (24) vorgesehen ist, die in Abhängigkeit der von dem ersten Sensor (62) und dem zweiten Sensor (64) gewonnenen Informationen die Anzahl der dem ersten Aufnahmebehälter (20) zugeführten Münzen (31) ermittelt,
wobei die Steuereinheit (24) mit Hilfe des ersten Sensors (62) die Anzahl der entlang des ersten Transportabschnitts (52) transportierten Münzen (31) ermittelt,
wobei die Steuereinheit (24) mit Hilfe des zweiten Sensors (64) die Anzahl der entlang des zweiten Transportabschnitts (54) transportierten Münzen (31) ermittelt,
wobei die Steuereinheit (24) die Anzahl der dem ersten Aufnahmebehälter (20) zugeführten Münzen durch Subtraktion der Anzahl der entlang des zweiten Transportabschnitts (54) transportierten Münzen von der Anzahl der entlang des ersten Transportabschnitts (52) transportierten Münzen (31) ermittelt,
wobei eine Prüfungseinheit (16) zur Ermittlung der Denomination von zugeführten Münzen (31) vorgesehen ist,
wobei die Steuereinheit (24) anhand der ermittelten Denominationen für jeden Aufnahmebehälter (20) einen Soll-Wert der ihm planmäßig zuzuführenden Münzen (31) festlegt, und
wobei die Steuereinheit (24) für mindestens einen Aufnahmebehälter (20) die mit Hilfe der Sensoren (62 bis 70) ermittelte Anzahl der zugeführten Münzen (31) mit dem entsprechenden Soll-Wert vergleicht, **dadurch gekennzeichnet,**
**dass** die Steuereinheit (24) die mit Hilfe der Sensoren (62 bis 70) ermittelte Anzahl der zugeführten Münzen (31) mit dem entsprechenden Soll-Wert jeweils nach der Zuführung einer jeden Münze (31) vergleicht.

2. Vorrichtung (10) nach Anspruch 1, **dadurch gekennzeichnet, dass** mindestens ein dritter Aufnahmebehälter (20) zur Aufnahme von Münzen (31), vorzugsweise eine Vielzahl weiterer Aufnahmebehälter (20) zur Aufnahme von Münzen (31), vorgesehen sind, und dass in dem zwischen zwei hintereinander angeordneten Aufnahmebehältern befindlichen Transportabschnitt (52 bis 60) der Transporteinheit (18) jeweils ein Sensor (62 bis 70) zur Detektion von Münzen (31) vorgesehen ist.

3. Vorrichtung (10) nach Anspruch 2, **dadurch gekennzeichnet, dass** die Steuereinheit (24) die Anzahl der einem der Aufnahmebehälter (20) zugeführten Münzen (31) durch Subtraktion der Anzahl der von dem unmittelbar nach dem jeweiligen Aufnahmebehälter (20) angeordneten Sensor (62 bis 70) ermittelten Münzen (31) von der Anzahl der von dem unmittelbar vor dem jeweiligen Aufnahmebehälter (20) angeordneten Sensor (62 bis 70) ermittelten Münzen (31) bestimmt.

4. Vorrichtung (10) nach einem der vorhergehenden Ansprüche, **dadurch gekennzeichnet, dass** die Steuereinheit (24) als die Anzahl der dem in Transportrichtung (P1) der Münzen (31) gesehen letzten Aufnahmebehälter (20) zugeführten Münzen (31) die Anzahl der von dem unmittelbar vor dem letzten Aufnahmebehälter (20) angeordneten Sensor (70) ermittelten Münzen (31) festlegt.

5. Vorrichtung (10) nach einem der vorhergehenden Ansprüche, **dadurch gekennzeichnet, dass** der erste Sensor (62), der zweite Sensor (64) und/oder die weiteren Sensoren (66 bis 70) zur Detektion von Münzen (31) jeweils mindestens eine Lichtschranke, einen Ultraschallsensor, einen kapazitiven Sensor und/oder einen induktiven Sensor umfassen.

6. Vorrichtung (10) nach einem der vorhergehenden Ansprüche, **dadurch gekennzeichnet, dass** die Steuereinheit (24) für jeden Aufnahmebehälter (20) die mit Hilfe der Sensoren (62 bis 70) ermittelte Anzahl der zugeführten Münzen (31) mit dem entsprechenden Soll-Wert vergleicht.

7. Vorrichtung (10) nach einem der vorhergehenden Ansprüche, **dadurch gekennzeichnet, dass** die Steuereinheit (24) in Abhängigkeit des Ergebnisses des Vergleichs bzw. der Ergebnisse der Vergleiche ermittelt, in welchem Aufnahmebehälter (20) mindestens eine nicht zugeordnete Münze (31) aufgenommen wurde.

8. Vorrichtung (10) nach einem der vorhergehenden Ansprüche, **dadurch gekennzeichnet, dass** die Steuereinheit (24) bei Ausgabe von Münzen (31) über eine Ausgabeeinheit (22) Aufnahmebehälter (20), in denen mindestens eine nicht zugeordnete Münze (31) aufgenommen wurde, nicht verwendet.

9. Vorrichtung (10) nach einem der vorhergehenden Ansprüche 1 bis 7, **dadurch gekennzeichnet, dass** die Steuereinheit (24) bei Ausgabe von Münzen (31) über eine Ausgabeeinheit (22) Aufnahmebehälter (20), bei denen die mit Hilfe der Sensoren (62 bis 70) ermittelte Anzahl der zugeführten Münzen (31) von dem entsprechenden Soll-Wert abweicht, nicht verwendet.

10. Vorrichtung (10) nach einem der vorhergehenden Ansprüche, **dadurch gekennzeichnet, dass** die Transporteinheit (18) eine Auflagefläche (30), auf der die Münzen (31) während des Transportes aufliegen, aufweist, und dass in der Auflagefläche (30) Löcher (32 bis 40) vorgesehen sind, wobei unterhalb eines jeden Loches (32 bis 40) jeweils ein Aufnahmebehälter (20) angeordnet ist.

11. Vorrichtung (10) nach Anspruch 10, **dadurch gekennzeichnet, dass** die Löcher (32 bis 40) in Transportrichtung (P1) gesehen von Loch zu Loch größer werden.

12. Vorrichtung (10) nach einem der vorhergehenden Ansprüche, **dadurch gekennzeichnet, dass** eine Ausgabeeinheit zur Ausgabe von Informationen vorgesehen ist, und dass die Steuereinheit (24), wenn sie die fehlerhafte Zuführung mindestens einer Münze (31) zu einem Aufnahmebehälter (20) ermittelt hat, die Ausgabeeinheit derart ansteuert, dass diese eine Information hierüber an eine Bedienperson ausgibt.

## Claims

1. Coin sorting apparatus,
having a first and at least one second receptacle (20) for receiving coins (31),
a singularization unit (14) for singularizing coins (31), and
having a transport unit (18) for transporting coins (31) from the singularization unit (14) to the first receptacle (20), arranged downstream of the singularization unit (14), and the second receptacle (20), arranged downstream of the first receptacle (20), wherein the transport unit (18) has a first transport section (52), which is arranged between the singularization unit (14) and the first receptacle (20) and along which both the coins to be supplied to the first receptacle (20) and the coins to be supplied to the second receptacle (20) are transported, and a second transport section (54), which is arranged between the first receptacle (20) and the second receptacle (20) and along which only the coins that are not supplied to the first receptacle (20) are transported,
wherein the first transport section (52) has a first sensor (62) arranged in it for detecting coins (31) transported along the first transport section (52),
the second transport section (54) has a second sensor (64) arranged in it for detecting coins (31) transported along the second transport section (54), and
there is provision for a control unit (24) that takes the information obtained from the first sensor (62) and the second sensor (64) as a basis for ascertaining the number of coins (31) supplied to the first receptacle (20),
wherein the control unit (24) uses the first sensor (62) to ascertain the number of coins (31) transported along the first transport section (52),
wherein the control unit (24) uses the second sensor (64) to ascertain the number of coins (31) transported along the second transport section (54),
wherein the control unit (24) ascertains the number of coins supplied to the first receptacle (20) by subtracting the number of coins transported along the second transport section (54) from the number of coins (31) transported along the first transport section (52),
wherein there is provision for a testing unit (16) for ascertaining the denomination of supplied coins (31), wherein the control unit (24) takes the ascertained denominations as a basis for stipulating for each receptacle (20) a setpoint value for the coins (31) that are to be supplied to it as scheduled, and
wherein the control unit (24) compares the number of supplied coins (31), ascertained using the sensors (62 to 70), for at least one receptacle (20) with the applicable setpoint value, **characterized**
**in that** the control unit (24) compares the number of supplied coins (31) ascertained using the sensors (62 to 70) with the applicable setpoint value each time after each coin (31) is supplied.

2. Apparatus (10) according to Claim 1, **characterized in that** there is provision for at least a third receptacle (20) for receiving coins (31), preferably a multiplicity of further receptacles (20) for receiving coins (31), and **in that** there is provision in the transport section (52 to 60), situated between two receptacles arranged in succession, of the transport unit (18) for a respective sensor (62 to 70) for detecting coins (31).

3. Apparatus (10) according to Claim 2, **characterized in that** the control unit (24) determines the number of coins (31) supplied to one of the receptacles (20) by subtracting the number of coins (31) ascertained by the sensor (62 to 70) arranged immediately after the respective receptacle (20) from the number of coins (31) ascertained by the sensor (62 to 70) arranged immediately before the respective receptacle (20).

4. Apparatus (10) according to one of the preceding claims, **characterized in that** the control unit (24) stipulates the number of coins (31) ascertained by the sensor (70) arranged immediately before the last receptacle (20) as the number of coins (31) supplied to the last receptacle (20) as seen in the direction of transport (P1) of the coins (31).

5. Apparatus (10) according to one of the preceding claims, **characterized in that** the first sensor (62), the second sensor (64) and/or the further sensors (66 to 70) each comprise at least one light barrier, an ultrasonic sensor, a capacitive sensor and/or an inductive sensor for detecting coins (31).

6. Apparatus (10) according to one of the preceding claims, **characterized in that** the control unit (24) compares the number of supplied coins (31) ascertained for each receptacle (20) using the sensors (62 to 70) with the applicable setpoint value.

7. Apparatus (10) according to one of the preceding claims, **characterized in that** the control unit (24) takes the result of the comparison or the results of the comparisons as a basis for ascertaining in which receptacle (20) at least one unassigned coin (31) was received.

8. Apparatus (10) according to one of the preceding claims, **characterized in that** the control unit (24) does not use receptacles (20) in which at least one unassigned coin (31) was received when dispensing coins (31) via a dispensing unit (22).

9. Apparatus (10) according to one of the preceding Claims 1 to 7, **characterized in that** the control unit (24) does not use receptacles (20) for which the number of supplied coins (31) ascertained using the sensors (62 to 70) differs from the applicable setpoint value when dispensing coins (31) via a dispensing unit (22).

10. Apparatus (10) according to one of the preceding claims, **characterized in that** the transport unit (18) has a support surface (30) on which the coins (31) rest during transport, and **in that** there is provision for holes (32 to 40) in the support surface (30), wherein a respective receptacle (20) is arranged beneath each hole (32 to 40).

11. Apparatus (10) according to Claim 10, **characterized in that** the holes (32 to 40) become larger from hole to hole as seen in the direction of transport (P1).

12. Apparatus (10) according to one of the preceding claims, **characterized in that** there is provision for an output unit for outputting information, and **in that** the control unit (24), having ascertained that at least one coin (31) was erroneously supplied to a receptacle (20), actuates the output unit such that it outputs information about this to a user.

## Revendications

1. Dispositif de tri de pièces de monnaie, ledit dispositif comprenant
un premier et au moins un deuxième conteneur de réception (20) destiné à recevoir des pièces de monnaie (31),
une unité de séparation (14) destinée à séparer les pièces de monnaie (31), et
une unité de transport (18) destinée à transporter des pièces de monnaie (31) de l'unité de séparation (14) au premier conteneur de réception (20) disposé en aval de l'unité de séparation (14) et au deuxième conteneur de réception (20) disposé en aval du premier conteneur de réception (20), l'unité de transport (18) comportant une première portion de transport (52) qui est disposée entre l'unité de séparation (14) et le premier conteneur de réception (20) et le long de laquelle les pièces de monnaie à acheminer vers le premier conteneur de réception (20) ainsi que les pièces à acheminer vers le deuxième conteneur de réception (20) sont transportées, et une deuxième portion de transport (54) qui est disposée entre le premier conteneur de réception (20) et le deuxième conteneur de réception (20) et le long de laquelle seules les pièces de monnaie non acheminées vers le premier conteneur de réception (20) sont transportées, un premier capteur (62) destiné à détecter des pièces de monnaie (31) transportées le long de la première portion de transport (52) étant disposé dans la première portion de transport (52),
un deuxième capteur (64) destiné à détecter des pièces de monnaie (31) transportées le long de la deuxième portion de transport (54) étant disposé dans la deuxième portion de transport (54), et
une unité de commande (24) étant prévue qui détermine le nombre de pièces (31), acheminées vers le premier conteneur de réception (20), en fonction des informations obtenues à partir du premier capteur (62) et du deuxième capteur (64),
l'unité de commande (24) déterminant le nombre de pièces de monnaie (31), transportées le long de la première portion de transport (52), à l'aide du premier capteur (62),
l'unité de commande (24) déterminant le nombre de pièces (31), transportées le long de la deuxième portion de transport (54), à l'aide du deuxième capteur (64),
l'unité de commande (24) déterminant le nombre de pièces de monnaie, acheminées vers le premier conteneur de réception (20), en soustrayant le nombre de pièces de monnaie transportées le long de la deuxième portion de transport (54) du nombre de pièces de monnaie (31) transportées le long de la première portion de transport (52),
une unité de contrôle (16) étant prévue pour déterminer la valeur nominale des pièces de monnaie (31) acheminées,
l'unité de commande (24) fixant, sur la base des valeurs nominales déterminées pour chaque conteneur de réception (20), une valeur de consigne des pièces de monnaie (31) à acheminer vers celui-ci selon le programme, et
l'unité de commande (24) d'au moins un conteneur de réception (20) comparant le nombre de pièces de monnaies acheminées (31) déterminé à l'aide des capteurs (62 à 70) avec la valeur de consigne correspondante, **caractérisé en ce que**
l'unité de commande (24) compare le nombre de pièces de monnaie acheminées (31) déterminé à l'aide des capteurs (62 à 70) avec la valeur de consigne correspondante après que chaque pièce de monnaie (31) a été acheminée.

2. Dispositif (10) selon la revendication 1, **caractérisé en ce qu'**au moins un troisième conteneur de réception (20) destiné à recevoir des pièces de monnaie (31), de préférence une pluralité d'autres conteneurs de réception (20) destinés à recevoir des pièces de monnaie (31), sont prévus, et **en ce qu'**un capteur (62 à 70) destiné à détecter des pièces de monnaie (31) est prévu dans chacune des portions de transport (52 à 60) de l'unité de transport (18) situées entre deux conteneurs de réception disposés l'un derrière l'autre.

3. Dispositif (10) selon la revendication 2, **caractérisé en ce que** l'unité de commande (24) détermine le nombre de pièces de monnaie (31) acheminées vers l'un des conteneurs de réception (20) en soustrayant le nombre de pièces de monnaie (31) déterminé par le capteur (62 à 70) disposé immédiatement après le conteneur de réception respectif (20) du nombre de pièces de monnaie (31) déterminé par le capteur (62 à 70) disposé immédiatement avant le conteneur de réception respectif (20).

4. Dispositif (10) selon l'une des revendications précédentes, **caractérisé en ce que** l'unité de commande (24) fixe comme nombre de pièces de monnaie (31), acheminées vers le dernier conteneur de réception (20) par référence au sens de transport (P1) des pièces de monnaie (31), le nombre de pièces de monnaie (31) déterminé par le capteur (70) disposé immédiatement avant le dernier conteneur de réception (20).

5. Dispositif (10) selon l'une des revendications précédentes, **caractérisé en ce que** le premier capteur (62), le deuxième capteur (64) et/ou les autres capteurs (66 à 70) destinés à détecter des pièces de monnaie (31) comprennent chacun au moins une barrière lumineuse, un capteur à ultrasons, un capteur capacitif et/ou un capteur inductif.

6. Dispositif (10) selon l'une des revendications précédentes, **caractérisé en ce que** l'unité de commande (24) de chaque conteneur de réception (20) compare le nombre de pièces de monnaie acheminées (31), déterminé à l'aide des capteurs (62 à 70), avec la valeur de consigne correspondante.

7. Dispositif (10) selon l'une des revendications précédentes, **caractérisé en ce que** l'unité de commande (24) détermine, en fonction du résultat de la comparaison ou des résultats des comparaisons, dans quel conteneur de réception (20) au moins une pièce de monnaie (31) non associée a été reçue.

8. Dispositif (10) selon l'une des revendications précédentes, **caractérisé en ce que**, lors de la délivrance de pièces de monnaie (31) par le biais d'une unité de sortie (22), l'unité de commande (24) n'utilise pas de conteneurs de réception (20) dans lesquels au moins une pièce de monnaie (31) non associée a été reçue.

9. Dispositif (10) selon l'une des revendications précédentes 1 à 7, **caractérisé en ce que**, lors de la délivrance de pièces de monnaie (31) par le biais d'une unité de sortie (22), l'unité de commande (24) n'utilise pas de conteneurs de réception (20) dans lesquels le nombre de pièces acheminées (31), déterminé à l'aide des capteurs (62 à 70), s'écarte de la valeur de consigne correspondante.

10. Dispositif (10) selon l'une des revendications précédentes, **caractérisé en ce que** l'unité de transport (18) comporte une surface de support (30) qui supporte les pièces de monnaie (31) pendant le transport, et **en ce que** des trous (32 à 40) sont ménagés dans la surface de support (30), un conteneur de réception (20) étant disposé au-dessus de chaque trou (32 à 40).

11. Dispositif (10) selon la revendication 10, **caractérisé en ce que** les trous (32 à 40) deviennent plus grands d'un trou à l'autre par référence au sens de transport (P1).

12. Dispositif (10) selon l'une des revendications précédentes, **caractérisé en ce qu'**une unité de sortie est prévue pour délivrer des informations et **en ce que**, si un défaut d'acheminement d'au moins une pièce de monnaie (31) vers un conteneur de réception (20) a été déterminé par l'unité de commande (24), celle-ci commande l'unité de sortie de telle sorte qu'elle délivre une information à ce sujet à un opérateur.
